# EUROPÄISCHE PATENTSCHRIFT

(11) **EP 0 724 953 B1**
(45) Veröffentlichungstag und Bekanntmachung des Hinweises auf die Patenterteilung: **17.09.1997**
(21) Anmeldenummer: 95100804.4
(22) Anmeldetag: 21.01.1995
(51) Int. Cl.: B30B 1/02

(54) **Stanzpresse mit langem Werkzeugeinbauraum**
Punch press with extended space for mounting dies
Poinçonneuse avec espace allongé pour le montage de poinçons

(43) Veröffentlichungstag der Anmeldung: 07.08.1996
(73) Patentinhaber: BRUDERER AG, CH-9320 Frasnacht (CH)
(72) Erfinder: Eigenmann, Oskar, CH-9320 Arbon (CH)
(74) Vertreter: Blum, Rudolf Emil Ernst

(56) Entgegenhaltungen:
- EP-A- 0 395 964
- EP-A- 0 546 265
- CH-A- 543 377
- US-A- 2 204 413
- US-A- 4 160 409

## Beschreibung

Die vorliegende Erfindung betrifft eine Stanzpresse, mit einem Pressengehäuse, mindestens einem Stössel, einem Stanzraum, einer Einrichtung zum Erzeugen einer Hubbewegung, in welchem Stanzraum eine Bandlaufebene eines jeweiligen, in einer Bandvorschubrichtung durch den Stanzraum vorzuschiebenden, zu verarbeitenden Bandes festgelegt ist.

Bei der modernen Stanztechnik geht die Entwicklung in Richtung einer vollständigen Verarbeitung eines Rohmaterials, also ein vollständiges spanloses Fertigen eines Erzeugnisses. Das heisst, dass eine Stanzpresse zu einem vollständigen Fertigungszentrum ausgebildet wird. Nebst den üblichen Schneide- und Umform-(Biege)-Operationen werden in Stanzpressen vermehrt auch Montage- und Fügearbeiten ausgeführt, es wird geschweisst, genietet und es werden auch Gewinde geformt. Nach jedem erfolgten Bearbeitungsschritt eines zu verarbeitenden Bandes wird dasselbe in der Stanzpresse um eine vorgegebene Strecke vorgeschoben. Weiter werden vermehrt auch Messeinrichtungen zur Qualitätssicherung bei laufendem Arbeitsprozess eingesetzt. Das heisst, die Länge des Werkzeugeinbauraumes, also des Stanzraumes wird je länger je mehr einzelne Arbeitsschritte in der Stanzpresse durchgeführt werden. Folglich sind immer längere Werkzeugeinbauräume erforderlich.

Um nun einen längern Werkzeugeinbauraum zu erhalten, müsste eigentlich lediglich eine übliche Pressenkonstruktion massstäblich vergrössert werden. Damit wächst jedoch die zulässige Nennlast, bezogen auf den Massstab im Quadrat, und die Massen mit der dritten Potenz.

Jedoch sind in der Praxis für längere Werkzeugeinbauräume selten zugleich höhere Nennlasten gefordert. Das extreme Anwachsen der Massen, insbesondere der bewegten Massen, ist sogar unerwünscht.

Also ergibt ein massstäbliches Vergrössern einer Stanzpresse zum Erzielen eines längeren Werkzeugeinbauraumes einen übermässig hohen Maschinenpreis, niedrige Maschinendrehzahlen, einen grossen Energieaufwand und schlecht beherrschbare dynamische Massenkräfte, insbesondere im Falle einer Herstellung und Bearbeitung feiner und hochpräziser Teile.

Hier will die Erfindung Abhilfe schaffen. Aufgabe der Erfindung ist es eine Stanzmaschine zu schaffen, welche einen langen Werkzeugeinbauraum aufweist, jedoch hohe Maschinendrehzahlen zulässt, keinen erhöhten Energieaufwand benötigt und keine übermässig hohe dynamische Massenkräfte verursacht.

Die erfindungsgemässe Stanzmaschine, wie sie im Anspruch 1 gekennzeichnet ist, weist eine Einrichtung zum Erzeugen einer Hubbewegung auf, die bei mindestens zwei, in Bandlaufrichtung einen gegenseitigen Abstand aufweisenden und im Betrieb der Stanzpresse Hubbewegungen ausführenden Stellen an einem Ende einer jeweiligen Laschengruppe angelenkt ist, deren Laschen bei ihrem entgegengesetzten Ende bei einer jeweiligen, einen Anlenkbereich bestimmenden Ende an einem ersten Ende von Doppelhebeln jeweiliger Doppelhebelpaare angelenkt sind, wobei die einzelnen Doppelhebel jedes Doppelhebelpaares in bezug auf den Anlenkbereich in entgegengesetzten Richtungen weisen und bei Wipplagerstellen gelagert sind, die relativ zum Anlenkbereich einander symmetrisch gegenüberliegen, welche Doppelhebel bei ihrem zweiten Ende an jeweils einer Drucksäule angelenkt sind.

Die durch die Erfindung erreichten Vorteile sind insbesondere darin zu sehen, dass ein extrem langer Werkzeugeinbauraum ermöglicht ist, wobei jedoch hohe Maschinendrehzahlen, ein beschränkter Leistungsbedarf und tiefe dynamische Massenkräfte vorherrschen.

Weitere Ziele und Vorteile ergeben sich aus den abhängigen Ansprüchen.

Nachfolgend wird der Erfindungsgegenstand anhand von Ausführungswege darstellenden Zeichnungen beispielsweise näher erläutert.

Es zeigt:
Figur 1 einen Schnitt durch eine Stanzpresse,
Figur 2 einen Schnitt entlang der Linie II-II der Figur 1,
Figur 3 in vergrössertem Massstab einen Ausschnitt aus der Figur 1,
Figur 4 einen Schnitt entlang der Linie IV-IV der Figur 3,
Figur 5 einen Schnitt entlang der Linie V-V der Figur 3,
Figur 6 einen Schnitt entlang der Linie VI-VI der Figur 3, und
Figur 7 einen Schnitt entlang der Linie VII-VII der Figur 1.

In der nachfolgenden Beschreibung wird als Ausführungsbeispiel einer Einrichtung zum Erzeugen einer Hubbewegung eine Exzenterwelle mit dazu gehörigen Bauteilen beschrieben. Es sind jedoch auch andere Ausführungen der Einrichtung zum Erzeugen einer Hubbewegung möglich, beispielsweise eine Kurbelwelle enthaltende Einrichtungen, hydraulische Antriebe, Nocken enthaltende Antriebe, etc.

Die Stanzpresse der gezeichneten Ausführung weist eine Exzenterwelle 1 auf, die bei ihren Enden in Hauptlagern 2a, 2b im Pressengehäuse 2 gelagert ist. Der Antrieb der Exzenterwelle 1 erfolgt beispielsweise über eine Kupplungs- und Bremsvorrichtung 3. Solche Kupplungs- und Bremsvorrichtungen für Stanzpressen sind allgemein bekannt, so dass sich eine detaillierte Beschreibung erübrigt. Die Exzenterwelle 1 weist einen Exzenterabschnitt 4 auf. Bei der gezeichneten Ausführung ist dieser Exzenterabschnitt 4 ein einstückiger Abschnitt der Exzenterwelle 1. Es sind jedoch auch offensichtlich Ausführungen möglich, bei denen zur Hubverstellung des Stössels der Stanzpresse beim Exzenterabschnitt 4 gegeneinander verdrehbare Büchsen vorhanden sind. Solche Anordnungen zur Hubverstellung sind bekannt und es wird hierzu ausdrücklich auf die CH-A-574 323 bzw. US-A-4 160 409 verwiesen. Auf dem Exzenterabschnitt 4 sind zwei nebeneinander angeordnete Pleuel 5, 5a über Wälzlager gelagert. Ein Pleuelbolzen 6 ist bei den unteren Enden der Pleuel 5, 5a angeordnet. Der Pleuelbolzen 6 weist Endabschnitte 6a, 6b auf, auf welchen Endabschnitte 6a, 6b je ein Gleitstein 11a, 11b angeordnet ist, welche Gleitsteine 11a, 11b in Gleitsteinführungen 12a, 12b geführt sind.

Durch die bis jetzt beschriebenen Bauteile wird im Betrieb der Stanzpresse die Drehbewegung der Exzenterwelle 1 in eine lineare Hubbewegung des Pleuelbolzens 6 umgesetzt.

Auf dem Pleuelbolzen 6 sind einarmige Hebel 7, 7a, 8 und 8a gelagert. Bei ihren entgegengesetztene Enden sind die einarmigen Hebel 7, 7a, 8 und 8a über Bolzen 13, 13a, 13b und 13c und Laschen 14, 14a, 14b und 14c an jeweiligen Spindelmuttern 15, 15a angelenkt, welche je auf einer Gewindespindel 16, 16a angeordnet sind.

Die Gleitsteine 11a, 11b und Gleitseinführungen 12a, 12b bilden also eine Einrichtung, mittels welcher das eine Ende der einarmigen Hebel 7, 7a, 8, 8a in Richtung der Hubbewegung geführt sind.

Aus den Zeichnungen ist ersichtlich, dass insgesamt vier Bolzen 13-13c, vier Laschen 14-14c, zwei Spindelmuttern 15, 15a und zwei Gewindespindeln 16, 16a vorhanden sind.

Die einarmigen Hebel 7, 7a, 8 und 8a sind somit bei ihren dem Pleuelbolzen 6 entgegengesetzten Enden auf dem Pressengehäuse 2 abgestützt. Dabei sind diese Enden, wie weiter unten noch im einzelnen beschrieben sein wird, höhenverstellbar abgestützt, womit die Höhenstellung der Stössel 32, 32a veränderbar ist.

Bei einer zwischen den beschriebenen Enden der einarmigen Hebel 7, 7a, 8 und 8a liegenden Stelle ist bei einer Lagerstelle 17 bzw. 17a ein Bolzen 18 bzw. 18a eingepresst. Die Lagerstellen 17, 17a sind Stellen, die im Betrieb der Stanzpresse Hubbewegungen ausführen, wobei der Vollständigkeit halber festgehalten werden soll, dass es sich hier um nicht geradlinige Bewegungen handelt.

Auf den Bolzen 18 bzw. 18a sind bei einem ihrer Enden Laschen 19, 19a, 19b und 19c gelagert, die jeweils eine Laschengruppe bilden. Diese Laschen 19, 19a, 19b und 19c sind bei ihrem unteren Ende auf axial fluchtenden Bolzen 20, 21, 20b bzw. 20a, 21a, 20c gelagert.

Diese Bolzen 20, 21, 20b bzw. 20a, 21a, 20c sind in Doppelhebelpaaren eingesetzt.

Dabei, siehe Figur 1 und insbesondere Figur 5, ist der Bolzen 21 im Doppelhebel 23 eingesetzt. Die Bolzen 20, 20b sind im Doppelhebel 22 eingesetzt.

In gleicher Weise sind der Bolzen 21a im Doppelhebel 23a und die Bolzen 20a, 20c im Doppelhebel 22a eingesetzt.

Der Doppelhebel 23 ist auf einem, eine Wipplagerstelle bestimmenden Bolzen 24 gelagert, der seinerseits im Pressengehäuse 2 gelagert ist.

Der Doppelhebel 22 ist auf einem, eine weitere Wipplagerstelle bestimmenden Bolzen 25 gelagert, der seinerseits im Pressengehäuse 2 gelagert ist.

Entsprechend sind der Doppelhebel 23a auf dem Bolzen 24a und der Doppelhebel 22a auf dem Bolzen 25a gelagert.

Beim entgegengesetzten Ende ist der Doppelhebel 23 über einen Bolzen 26 an einer Drucksäule 28 angelenkt, und bei seinem entgegengesetzten Ende ist der Doppelhebel 22 über einen Bolzen 27 an einer Drucksäule 29 angelenkt.

In gleicher Weise sind beim in der Figur 1 rechts angeordneten Doppelhebelpaar mit den Doppelhebeln 22a und 23a der Doppelhebel 22a an der Drucksäule 29a und der Doppelhebel 23a an der Drucksäule 28a angelenkt.

Die Drucksäulen 28 und 29 sind über Bolzen 30 und 31 mit dem Stössel 32 verbunden, und die Drucksäulen 28a und 29a sind über Bolzen 30a und 31a mit dem Stössel 32a verbunden.

Alternativ könnten alle vier Drucksäulen 28, 28a, 29, 29a auch nur mit einem einzigen Stössel verbunden sein, oder jede der Drucksäulen könnte mit einem eigenen Stössel verbunden sein.

Nachfolgend wird nun die Anordnung der Stösselführungen beschrieben, wobei insbesondere auf die Figuren 3 und 4 verwiesen wird.

Der Stössel 32 ist fest mit zwei nach unten ragenden Führungssäulen 35, 35b verbunden. Die Führungssäulen 35, 35b sind in der Bandlaufebene 36 in Führungen 33, 33b und die Führungssäulen 35a, 35c in Führungen 33a, 33c geführt. Diese Führungsanordnung ist in der CH-A-568 848 bzw. US-A-3 998 498 im einzelnen beschrieben und es wird aus Gründen der Offenbarung auf diese Dokumente hingewiesen.

Die Stössel 32, 32a enthalten zusätzlich eine weitere, also dritte Führung 34 bzw. 34a, die oberhalb der Bandlaufebene 36 angeordnet sind. Mit dem Pressengehäuse 2 fest verbundene weitere Führungssäulen 37, 37a ragen in diese dritten Führungen 34 bzw. 34a. Die Führungen 34, 34a weisen Gleitflächen 38 auf (Fig. 4), (siehe die oben angegebenen Dokumente), welche in Längsrichtung der Stanzpresse, d.h. in Bandvorschubrichtung, verlaufen. Die Führungen 34, 34a verhindern somit ein Auslenken der Stössel 32, 32a in Querrichtung der Stanzpresse, lassen aber aufgrund der Gleitflächen 38 eine Wärmeausdehnung der Stössel 32, 32a zu, ohne die Stösselführungen 33, 33b; 33a, 33c; 34, 34a zu verspannen.

In den Figuren sind die Aufspannplatte der Stanzpresse mit der Bezugsziffer 39 und deren Grundplatte mit der Bezugsziffer 40 identifiziert.

Bei einer in bezug auf die Längsrichtung der Stanzpresse, bzw. Bandvorschubrichtung aussermittigen Stanzbelastung F (Fig. 3) zwischen z.B. dem Stössel 32 und der Aufspannplatte 39, bzw. Grundplatte 40 werden die Drucksäulen 28, 29 unterschiedlich elastisch verformt. Der Stössel 32 nimmt eine Schrägstellung ein, wie in der Fig. 3 mit der Strecke S angedeutet ist, wobei die (übertrieben gezeichnete) Schrägstellung des Stössels 32 durch die strichlinierte Linie T dargestellt ist. Die elastische Verformung und Stellungsänderung der Drucksäule 29 sind durch die strichlinierte Linie U und entsprechend bei der Drucksäule 28 durch die strichlinierte Linie V dargestellt. Weiter ist die Schrägstellung der Führungssäule 35 durch die strichlinierte Linie W dargestellt.

Dadurch, dass die Führungen 33, 33b auf der Bandlaufebene 36 angeordnet sind, bleibt der Kippunkt K des Stössels 32 auf der Bandlaufebene 36. Das heisst, dass der Stössel 32 bzw. das mit ihm verbundene Werkzeug 51 (Oberwerkzeug) auf der Bandlaufebene 36 nicht auslenkt.

Die Führung 34 bzw. ihre Laufflächen 38 (Fig. 4) lassen eine entsprechende Verschiebung zu. Die Dichtungen 52, 52b zwischen dem Pressengehäuse 2 und den Drucksäulen 28, 29 sind bewegliche Dichtungen, welche auch bei einer Schrägstellung des Stössels 32 verhindern, dass Oel aus dem geschlossenen Pressengehäuse 2 in den Arbeitsraum austritt und das zu bearbeitende Band sowie die Werkzeuge verschmutzt.

Es wurde nun das Verhalten der verschiedenen Bauteile bei einer aussermittigen Belastung des Stössels 32 beschrieben. Genau dasselbe Verhalten der entsprechenden Bauteile erscheint bei einer aussermittigen Belastung des Stössels 32a.

Die Figur 5 zeigt einen Schnitt entlang der Linie V-V der Figur 3, und insbesondere einen Schnitt durch die Doppelhebel 22,23.

Die am einarmigen Hebel 7, 8 angelenkte Zuglaschengruppe 19, 19a enthält innere Zuglaschen 19b, welche mit dem inneren Bolzen 21 in Verbindung stehen, der im Ende des Doppelhebels 23 eingesetzt ist. Diese inneren Zuglaschen 19b übertragen im Betrieb die Kraft symmetrisch über den bei der Wipplagerstelle auf den Bolzen 24 abgestützten Doppelhebel 23 auf den Bolzen 26 und damit auf die Drucksäule 28. Die äusseren Zuglaschen 19 stehen mit den äusseren Bolzen 20, 20b in Verbindung, die im Ende des Doppelhebeis 22 eingesetzt sind. Diese äusseren Zuglaschen 19 übertragen im Betrieb die Kraft symmetrisch über den bei der Wipplagerstelle auf dem Bolzen 25 abgestützten Doppelhebel 22 auf den Bolzen 27 und damit auf die Drucksäule 29.

Dieselbe entsprechende Ausbildung der entsprechenden Bauteile ist bei dem in der Figur 1 rechts angeordneten einarmigen Hebel 7a, 8a, Doppelhebel 22a, 23a, etc. vorhanden.

Die Figur 6 zeigt einen Schnitt entlang der Linie VI-VI der Figur 3 und insbesondere einen Schnitt durch die einarmigen Hebel 7, 8, 7a und 8a, wobei in der Figur 6 lediglich die gemäss der Figur 1 links angeordneten Hebel 7 und 8 vollständig dargestellt sind. Die nachfolgende Beschreibung bezieht sich wieder auf die gemäss der Figur 1 links angeordneten Bauteile.

Die im Betrieb der Stanzpresse vom Stössel 32 über die oben beschriebenen Bauteile übertragene Last wird zum Teil durch die inneren Zuglaschen 19b auf den gemeinsamen Bolzen 18 und damit symmetrisch auf die Lagerstellen 17 der einarmigen Hebel 7, 8 übertragen. Der andere Teil der Last wird durch die äusseren Zuglaschen 19 ebenfalls auf den gemeinsamen Bolzen 18 und damit symmetrisch auf die Lagerstellen der einarmigen Hebel 7, 8 übertragen.

Die einarmigen Hebel 7, 8 übertragen einerseits die auf den Bolzen 18 bzw. Lagerstelle 17 einwirkende Last über den Bolzen 6 und über die Pleuel 5, 5a (Fig. 1, 2) auf den Exzenterabschnitt 4 der Exzenterwelle 1, die in den Hauptlagern 2a, 2b im Pressengehäuse 2 abgestützt ist.

Andererseits wird die Last beim entgegengesetzten Ende der einarmigen Hebel 7, 8 über die Bolzen 13, 13b, die Laschen 14, 14b, die Spindelmutter 15 auf die Gewindespindel 16 übertragen, die ortsfest jedoch drehbar am Pressengehäuse 2 abgestützt ist.

Mit dieser letzteren Anordnung von Bauteilen lässt sich die Höhenstellung des Stössels 32 verstellen.

Dazu weist die Gewindespindel 16 ein Schneckenrad 43 auf, welches mit einer Schnecke 42 kämmt (Fig. 5, 6). Die Spindelmutter 15 weist einen Fortsatz 44 auf, der in eine Führungsnut 45 des Pressengehäuses 2 ragt, womit die Spindelmutter 15 gegen ein Verdrehen gesichert ist. Die Schnecke 42 ist von einem Servomotor 41 angetrieben.

Wird die Schnecke 42 durch den Servomotor 41 rotiert, bewirkt sie ein Rotieren der Gewindespindel 16 und damit ein in vertikale Richtung erfolgendes Verschieben der Spindelmutter 15. Diese Verschiebebewegung wird über die Laschen 14, 14b auf den Bolzen 13 und damit auf die Hebelpaare 7, 8 bzw. 7, 11 übertragen.

Der entgegengesetzt angeordnete Pleuelbolzen 6 ist in seiner Lage bezüglich einer jeweiligen Stellung der Exzenterwelle 1 fixiert. Folglich bildet der Pleuelbolzen 6 das Schwenkzentrum der Hebelpaare 7, 8, wenn diese durch die Laschen 14, 14b bewegt werden. Also verursacht eine durch den Servomotor 41, die Schnecke 42, das Schneckenrad 43 und die Gewindespindel 16 erzeugte vertikale Bewegung der Laschen 14, 14b, eine Schwenkbewegung des Bolzens 18 und damit eine Aufwärts-, bzw. Abwärtsbewegung der Laschen 19, 19b. Diese Bewegung wird über die Doppelhebel 22, 23 auf die Drucksäulen 28, 29 übertragen, womit schliesslich der Stössel 32a in seiner Höhenlage verschoben wird.

Weil jede Gewindespindel 16, 16a mit einem eigenen Servoantrieb antriebsverbunden ist, können die zwei Stössel 32, 32a miteinander synchron oder auch getrennt voneinander in ihrer Höhenlage verstellt werden. Bei laufender Stanzpresse kann jeder Stössel 32, 32a unabhängig vom anderen Stössel 32a, 32 in Schritten von weniger als 10 µm in seiner Höhenlage verstellt werden.

Jede Stanzpresse benötigt eine Ausbildung zum Ausgleichen der bewegten Massen, wobei die verschiedensten Konstruktionen, einschliesslich Massenausgleichsgewichten, bekannt sind.

Nachfolgend wird nun der Massenausgleich der Stanzpresse beschrieben. Weil die bewegten Massen bezüglich der senkrechten Mittellinie der Figur 1 spiegelbildlich dieselben sind, wird nun lediglich die Ausbildung der links von diese Mittellinie bzw. Symmetrieachse angeordneten Bauteile bezüglich des Massenausgleichs beschrieben.

Die gesamte Masse der Führungssäulen 35, 35b, des Stössels 32, der Drucksäulen 28, 29 und des Abschnittes der Doppelhebel 22, 23, der von deren Anlenkpunkt an den Drucksäulen 28, 29 (Bolzen 26, 27) bis zur Wipplagerstelle, d.h. Bolzen 24, 25 verläuft, ist gleich gross wie die gesamte Masse des Abschnittes der Doppelhebel 22, 23, der von der Wipplagerstelle, d.h. Bolzen 24, 25 bis zum Anlenkpunkt an die Laschen 19, 19b verläuft, der Laschen 19, 19b, der einarmigen Hebel 7, 8, der Gleitsteine 11a, 11b, der Pleuel 5, 5a und des Pleuelbolzens 6, 6a, 6b des Exzenterabschnittes 4, der verlängerten, oberen Enden 9, 9a der Pleuel 5, 5a, der an die oberen Enden 9, 9a angelenkten Lenker 47, 47a und der Bolzen 46, 46a. Damit sind im Betrieb die oszillierenden Massen der Stanzpresse inklusiv der vertikalen Komponente der rotierenden Unwucht ausgeglichen, womit keine zusätzlichen Ausgleichsgewichte zum Ausgleich der in vertikaler Richtung oszillierenden Massen, inklusive der rotierenden Unwucht in vertikaler Richtung vorhanden sein müssen, welche die Massenkräfte und die damit verbundene Reibleistung unnötig erhöhen würden.

Zum Ausgleich der horizontalen Komponente der rotierenden Unwuchtmasse, siehe Figur 1, Figur 2 und Figur 7, sind die über die Bolzen 46, 46a an verlängerten, oberen Enden 9, 9a der Pleuel 5, 5a angelenkten Lenker 47, 47a bei ihren entgegengesetzten Enden über Bolzen 48, 48a mit je einem Gegengewicht 49, 49a verbunden. Diese Gegengewichte 49, 49a sind auf Bolzen 50, 50a gelagert. Dabei sind die Bolzen 50, 50a an einer solchen Stelle im Pressengehäuse 2 angeordnet und die Gegengewichte 49, 49a derart auf den Bolzen 50, 50a gelagert, dass sich ihre Massenschwerpunkte M, Ma bei der jeweiligen Umkehrstelle der gegensinnig zum Exzenterabschnitt 4 schwenkenden Gegengewichte 49, 49a mindestens annähernd auf der Höhe der Mittelachse 10 der Exzenterwelle 1 befinden, wie mit der strichpunktierten Linie 10 in den Figuren 1 und 7 angedeutet ist.

## Patentansprüche

1. Stanzpresse, mit einem Pressengehäuse (2), mindestens einem Stössel (32; 32a), einem Stanzraum (53), einer Einrichtung (1,5,6,11a,12a,7,7a,8a) zum Erzeugen einer Hubbewegung, in welchem Stanzraum (53) eine Bandlaufebene (36) eines jeweiligen, in einer Bandvorschubrichtung durch den Stanzraum vorzuschiebenden, zu verarbeitenden Bandes festgelegt ist, dadurch gekennzeichnet, dass die Einrichtung (1,5,6,11a,12a,7,7a,8,8a) zum Erzeugen einer Hubbewegung bei mindestens zwei, in Bandlaufrichtung einen gegenseitigen Abstand aufweisenden und im Betrieb der Stanzpresse Hubbewegungen ausführenden Stellen (18,18a) an einem Ende einer jeweiligen Laschengruppe (19,19a; 19b,19c) angelenkt ist, deren Laschen (19, 19a, 19b, 19c) beim ihrem entgegengesetzten Ende bei einer jeweiligen, einen Anlenkbereich bestimmenden Stelle (20, 21, 20b; 20a, 21a, 20c) an einem ersten Ende von Doppelhebeln (22,23; 22a,23a) jeweiliger Doppelhebelpaare angelenkt sind, wobei die einzelnen Doppelhebel (22, 23; 22a, 23a) jedes Doppelhebelpaares in bezug auf den Anlenkbereich in entgegengesetzten Richtungen weisen und bei Wipplagerstellen (24,25; 24a,25a) gelagert sind, die relativ zum Anlenkbereich (20,21,20b; 20a,21a,20c) einander symmetrisch gegenüberliegen, welche Doppelhebel (22, 23; 22a, 23a) bei ihrem zweiten Ende an einer Drucksäule (28,29; 28a,29a) angelenkt sind.

2. Stanzpresse nach Anspruch 1, dadurch gekennzeichnet, dass die Doppelhebel (22,23; 22a,23a) jedes Doppelhebelpaares in Bandvorschubrichtung aufeinanderfolgend angeordnet sind.

3. Stanzpresse nach Anspruch 1 oder 2, dadurch gekennzeichnet, dass zwei in Bandvorschubrichtung aufeinanderfolgend angeordnete Doppelhebelpaare (22,23; 22a,23a) vorhanden sind.

4. Stanzpresse nach einem der vorangehenden Ansprüche, dadurch gekennzeichnet, dass die Einrichtung (1,5,6,11a,12a,7,7a,8,8a) zum Erzeugen einer Hubbewegung an zwei im Betrieb der Stanzpresse Hubbewegungen ausführenden Stellen (18, 18a) an einem Ende von Laschengruppen (19,19b; 19a,19c) angelenkt ist, welche Stellen von einer senkrecht zur Bandvorschubrichtung verlaufende Symmetrieebene des Maschinenrahmens (2) denselben Abstand aufweisen.

5. Stanzpresse nach einem der vorangehenden Ansprüche, dadurch gekennzeichnet, dass zwei Doppelhebelpaare vorhanden sind, deren Doppelhebel (22,23; 22a,23a) an jeweils einer Drucksäule (28,29; 28a,29a) angelenkt sind, so dass die Stanzpresse vier Drucksäulen (28,29; 28a,29a) aufweist.

6. Stanzpresse nach einem der vorangehenden Ansprüche, dadurch gekennzeichnet, dass die Drucksäulen (28,29; 28a,29a) jedes Doppelhebelpaares an einem Stössel (32;32a) angelenkt sind.

7. Stanzpresse nach einem der vorangehenden Ansprüche, dadurch gekennzeichnet, dass die Stössel (32; 32a) in Richtung der Bandlaufebene (36) einen gegenseitigen Abstand aufweisen.

8. Stanzpresse nach einem der vorangehenden Ansprüche, dadurch gekennzeichnet, dass jeder Stössel (32; 32a) bei einem Endbereich zwei in einem gegenseitigen Abstand angeordnete Führungssäulen (35,35b; 35a,35c) aufweist, die in mit dem Pressengehäuse verbunden und in in der Bandlaufebene (36) angeordneten Führungseinheiten (33,33b; 33a,33c) geführt sind.

9. Stanzpresse nach Anspruch 8, dadurch gekennzeichnet, dass beim Bereich jedes Stössels (32;32a) eine von dessen zwei Führungssäulen (35,35b; 35a,35c) entfernt angeordnete, weitere Führungssäule (37;37a) mit dem Pressengehäuse (2) fest verbunden ist, die in eine weitere, im Stössel (32;32a) angeordnete Führungseinheit (34;34a) hineinragt, die oberhalb der Bandlaufebene (36) angeordnet ist, so dass jeder Stössel (32;32a) an drei Stellen geführt ist.

10. Stanzpresse nach einem der vorangehenden Ansprüche, dadurch gekennzeichnet, dass die Einrichtung (1,5,6,11a,12a,7,7a,8,8a) zum Erzeugen einer Hubbewegung zwei einarmige Hebel (7,8; 7a,8a) aufweist, die bei ihrem ersten Ende mit einer Einrichtung verbunden sind, mittels welcher dieses erste Ende in Richtung der Hubbewegung geführt ist, und bei ihrem zweiten, entgegengesetzten Ende am Pressengehäuse (2) abgestützt sind, wobei die die Hubbewegungen durchführenden Anlenkstellen (18; 18a) der jeweiligen Laschengruppen (19,19b; 19a,19c) zwischen den Enden der einarmigen Hebel (7,8; 7a,8a) angeordnet sind, welche einarmige Hebel (7,8; 7a,8a) bei ihrem zweiten Ende über Gewindespindeln (16;16a) höhenverstellbar am Pressengehäuse abgestützt sind, so dass die Höhenlage des zweiten Endes jedes einarmigen Hebels (7,8; 7a,8a) und damit die Höhenstellung des damit in Verbindung stehenden Stössels (32;32a) und somit die Höhenstellung jedes Stössels (32;32a) unabhängig von einander oder synchron mit jedem anderen Stössel (32; 32a) verstellbar ist.

11. Stanzpresse nach einem der vorangehenden Ansprüche, dadurch gekennzeichnet, dass die gesamte Masse der Führungssäulen (35, 35b; 35a, 35c), der Stössel (32, 32a), der Drucksäulen (28, 29; 28a, 29a) und des jeweiligen Abschnittes der Doppelhebel (22, 23; 22a, 23a), der von deren Anlenkpunkt an den Drucksäulen (28, 29; 28a, 29a) bis zur Wipplagerstelle (24, 25; 24a, 25a) verläuft, gleich gross ist wie die gesamte Masse des jeweiligen Abschnittes der Doppelhebel (22, 23'; 22a, 23a), der von der Wipplagerstelle (24, 25; 24a, 25a) bis zum Anlenkpunkt an die Laschen (19, 19b; 19a, 19c) verläuft, der Laschen (19, 19b; 19a, 19c), der einarmigen Hebel (7, 8; 7a, 8a), der Gleitsteine (11a, 11b), der Pleuel (5, 5a) und des Pleuelbolzens (6, 6a, 6b), der Exzenterabschnittes (4), der verlängerten, oberen Enden (9, 9a) der Pleuel (5, 5a), der an die oberen Enden (9, 9a) angelenkten Lenker (47, 47a) und der Bolzen (46, 46a).

12. Stanzpresse nach einem der vorangehenden Ansprüche, dadurch gekennzeichnet, dass die Einrichtung (1,5,6,11a,12a,7,7a,8,8a) zum Erzeugen einer Hubbewegung eine Exzenterwelle (1) und eine auf der Exzenterwelle (1) gelagerte Pleueleinheit (5,5a) aufweist, welche ein erstes Ende mit einem in einer Kulisse (12a, 12b) geführten Gleitstein (11a,11b) aufweist, an welchem einarmige, beim entgegengesetzten Ende höhenverstellbar am Pressengehäuse (2) abgestützte Hebel (7,8; 7a,8a) angelenkt sind, an welchen die jeweiligen Laschengruppen (19,19a; 19b,19c) angelenkt sind, welche Pleueleinheit (5,5a) an einer zweiten; der ersten relativ zur Exzenterwelle (1) diametral entgegengesetzt angeordneten Ende (9, 9a) mit einer Querstange (47,47a) gelenkig verbunden ist, die bei beiden Enden jeweils an einem exzentrisch gelagerten Ausgleichsgewichtsteil (49;49a) angelenkt ist, welche Ausgleichsgewichtsteile (49,49a) dazu bestimmt sind, die horizontalen Komponenten der rotierenden Unwuchtmasse der Stanzpresse auszugleichen.

13. Stanzpresse nach einem der vorangehenden Ansprüche, dadurch gekennzeichnet, dass die Einrichtung (5,6,11a,12a,7,7a,8,8a) zum Umsetzen der Drehbewegung der Exzenterwelle (1) in eine Hubbewegung mindestens einen auf einem exzentrisch ausgebildeten Abschnitt (4) der Exzenterwelle (1) gelagerten Pleuel (5,5a) aufweist, der ein in einer Geradführungseinheit (11,11a; 12,12a) geführtes Ende aufweist, welche Geradführungseinheit (11, 11a; 12, 12a) einen Führungsblock (11, 11a) mit einem Bolzen (6, 6a, 6b) aufweist, an welchem Bolzen (6, 6a, 6b) das Ende des Pleuels (5,5a) angelenkt ist, welcher Führungsblock (11,11a) mit Kraftübertragungsgliedern (7, 8, 19, 19b; 7a, 8a, 19a, 19c) verbunden ist, die ihrerseits jeweils an einem Ende von Doppelhebeln (22,23; 22a,23a) jeweiliger Doppelhebelpaare angelenkt sind, welche Doppelhebel (22,23; 22a,23a) bei Wipplagerstellen (24,25; 24a,25a) gelagert sind und ein zweites Ende aufweisen, an welchem eine Drucksäule (28,29; 28a,29a) angelenkt ist, die mit einem Stössel (32;32a) verbunden ist, so dass der Stössel (32;32a) über zwei Drucksäulen (28, 29; 28a, 29a) mit einem jeweiligen Doppelhebelpaar verbunden ist.

14. Stanzpresse nach einem der vorangehenden Ansprüche, bei der mindestens zwei Stössel (32;32a) vorhanden sind, dadurch gekennzeichnet, dass jeder Stössel (32;32a) durch drei Führungssäulen (35,35b,37; 35a,35c, 37a) geführt ist, von welchen zwei (35,35b; 35a,35c) starr mit dem Stössel (32;32a) verbunden sind und eine (37;37a) starr mit dem Pressengehäuse (2) verbunden ist.

## Claims

1. Punch press, with a press frame (2), at least one punch (32;32a), a punching space (53), a device (1, 5, 6, 11a, 12a, 7, 7a, 8, 8a) for the producing of a stroke movement, in which punching space (53) a plane (36) of advance of a web to be fed through the punching space and to be processed is set, characterized in that the device (1, 5, 6, 11a, 12a, 7, 7a, 8, 8a) for the producing of a stroke movement is pivotally mounted at least at two points (18, 18a) located at a distance from each other in the direction of the advance of web and executing stroke movements during operation of the punch press to one end of a respective group of links (19, 19a; 19b, 19c), of which the links (19, 19a, 19b, 19c) are pivotally mounted at their opposite end at a respective point (20, 21, 20b; 20a, 21a, 20c) determining a pivotal area to a first end of double levers (22, 23; 22a, 23a) of respective double lever pairs, whereby the individual double levers (22, 23; 22a, 23a) of each double lever pair project relative to the pivotal area in opposite directions and are supported at rocking bearing points (24, 25; 24a, 25a) which are located relative to the pivotal area (20, 21, 20b; 20a, 21a, 20c) symmetrically opposite of each other, which double levers (22, 23; 22a, 23a) are pivotally mounted and their second ends to a pressing column (28, 29; 28a, 29a).

2. Punch press according to claim 1, characterized in that the double levers (22, 23; 22a, 23a) of each double lever pair are arranged in succession relative to the direction of feed of the web.

3. Punch press according to claim 1 or 2, characterized in that two double lever pairs are present and arranged in succession relative to the direction of feed of the web.

4. Punch press according to one of the preceding claims, characterized in that the device (1, 5, 6, 11a, 12a, 7, 7a, 8, 8a) for the production of a stroke movement is pivotally mounted at two points (18, 18a) which perform stroke movements during operation of the punch press to one end of groups of links (19, 19b; 19a, 19c), which points are located at the same distance from a plane of symmetry of the machine frame (2) extending perpendicularly to the direction of feed of the web.

5. Punch press according to one of the preceding claims, characterized in that two double lever pairs are present, of which the double levers (22, 23; 22a, 23a) are pivotally mounted to a respective pressing column (28, 29; 28a, 29a), so that the punch press comprises four pressing columns (28, 29; 28a, 29a).

6. Punch press according to one of the preceding claims, characterized in that the pressing columns (28, 29;, 28a, 29a) of each double lever pair are pivotally mounted to one ram (32; 32a).

7. Punch press according to one of the preceding claims, characterized in that the rams (32; 32a) are arranged at a distance from each other in the direction of the plane (36) of advance of the web.

8. Punch press according to one of the preceding claims, characterized in that each ram (32; 32a) includes at one end area two guiding columns (35, 35b; 35a, 35c) arranged at a distance from each other, which are guided in guiding units (33, 33b; 33a, 33c) mounted to the press frame and located in the plane (36) of advance of the web.

9. Punch press according to claim 8, characterized in that at the area of each ram (32; 32a) a further guide column (37; 37a) located at a distance of its two guiding columns (35, 35b; 35a, 35c) is rigidly mounted to the press housing (2) which projects into a further guiding unit (34; 34a) which is arranged above the plane (36) of advance of the web, so that each ram (32; 32a) is guided at three locations.

10. Punch press according to one of the preceding claims, characterized in that the device (1, 5, 6, 11a, 12a, 7, 7a, 8, 8a) for the production of a stroke movement includes two single arm levers (7, 8; 7a, 8a) which are mounted at their first end to a device by means of which this first end is guided in the direction of the stroke movement, and are supported at their second, opposite end at the press housing (2), whereby the pivotal points (18; 18a) of the respective link groups (19, 19b; 19a, 19c) which perform stroke movements are located between the ends of the single arm levers (7, 8; 7a, 8a), which single arm levers (7, 8; 7a, 8a) are supported at their second ends via threaded spindles (16; 16a) in a height-adjustable manner at the press housing, so that the height position of the second end of each single arm lever (7, 8; 7a, 8a) and accordingly the height position of the ram (32; 32a) connected thereto is adjustable independently from or synchronously with any further ram (32; 32a).

11. Punch press according to one of the preceding claims, characterized in that the total mass of the guide columns (35, 35b; 35a, 35c), the rams (32, 32a), the pressing columns (28, 29; 28a, 29a) and the respective section of the double levers (22, 23; 22a, 23a) which extends from their pivotal points at the pressing columns (28, 29; 28a, 29a) up to the rocking bearing point (24, 25; 24a, 25a) equals the total mass of the respective section of the double levers (22, 23'; 22a, 23a) which extends from the rocking bearing point (24, 25; 24a, 25a) up to the pivotal point at the links (19, 19b; 19a, 19c), the links (19, 19b; 19a, 19c), the single arm levers (7, 8; 7a, 8a), the sliders (11a, 11b), the connecting rods (5, 5a) and the connecting rod pin (6, 6a, 6b), the eccentric portion (4), the extended upper ends (9, 9a) of the connecting rods (5, 5a), the bars (47, 47a) pivotally mounted to the upper ends (9, 9a) and the pins (46, 46a).

12. Punch press according to one of the preceding claims, characterized in that the device (1, 5, 6, 11a, 12a, 7, 7a, 8, 8a) for the production of a stroke movement includes an eccentric shaft (1) and a connecting rod unit (5, 5a) supported on the eccentric shaft (1) which includes a first end with a slider (11a, 11b) guided in a slider guide (12a, 12b), onto which single arm levers (7, 8; 7a, 8a) are pivotally mounted which are supported height-adjustably at the opposite end at the press frame (2), to which the respective link groups (19, 19a; 19b, 19c) are pivotally mounted, which connecting rod unit (5, 5a) is pivotally mounted at a second end (9, 9a) located relative to the eccentric shaft (1) diametrically opposite of the first end to a lateral bar (47, 47a) which at both ends is pivotally mounted to a respective eccentrically supported balancing weight part (49; 49a), which balancing weight parts (49; 49a) are intended to balance the horizontal components of the rotating unbalanced mass of the punch press.

13. Punch press according to one of the preceding claims, characterized in that the device (5, 6, 11a, 12a, 7, 7a, 8, 8a) for converting the rotary motion of the eccentric shaft (1) into a stroke movement comprises at least one connecting rod (5, 5a) supported on an eccentrically structured section (4) of the eccentric shaft (1), which includes an end which is guided in a device (11, 11a; 12, 12a) for a rectilinear guiding, which device (11, 11a; 12, 12a) for a rectilinear guiding includes a guiding slider (11, 11a) with a pin (6, 6a, 6b), onto which pin (6, 6a, 6b) the end of the connecting rod (5, 5a) is pivotally mounted, which guiding slider (11, 11a) is mounted to force transmitting members (7, 8, 19, 19b; 7a, 8a, 19a, 19c) which in turn are pivotally mounted to one end of double levers (22, 23; 22a, 23a) of respective double lever pairs, which double levers (22, 23; 22a, 23a) are supported at rocking support points (24, 25; 24a, 25a) and include a second end to which a pressing column (28, 29; 28a, 29a) is pivotally mounted which is connected to a ram (32; 32a), so that the ram (32; 32a) is connected via two pressing columns (28, 29; 28a, 29a) to a respective double lever pair.

14. Punch press, according to one of the preceding claims, in which at least two rams (32; 32a) are present, characterized in that each ram (32; 32a) is guided by three guiding columns (35, 35b, 37; 35a, 35c, 37a), of which two (35, 35b; 35a, 35c) are rigidly mounted to the ram (32; 32a) and one is rigidly mounted to the housing (2) of the punch press.

## Revendications

1. Presse à étamper, avec un carter (2), au moins un poinçon (32, 32a), un espace d'étampage (53), un dispositif (1, 5, 6, 11a, 12a, 7, 7a, 8a) pour produire un mouvement alternatif, un plan (36) d'avancement de la bande à étamper étant déterminé dans l'espace d'étampage (53), caractérisée en ce que le dispositif (1, 5, 6, 11a, 12a, 7, 7a, 8, 8a) pour produire un mouvement alternatif est articulé, en au moins deux endroits (18, 18a) à distance l'un de l'autre en direction d'avance de la bande et effectuant des mouvements alternatifs lors du fonctionnement de la presse, à une extrémité d'un groupe de bielles (19, 19a; 19b, 19c) dont les bielles (19, 19a, 19b, 19c) sont articulées à leurs autres extrémités, à un endroit déterminant la région d'articulation (20, 21, 20b; 20a, 21a, 20c) à une première extrémité de culbuteurs (22, 23,; 22a, 23a) formant des paires de culbuteurs, les culbuteurs individuels (22, 23; 22a, 23a) de chaque paire étant orientés à l'opposé l'un de l'autre par rapport à la région d'articulation et reposant sur des paliers (24, 25; 24a, 25a) se faisant face symétriquement par rapport à la région d'articulation (20, 21, 20b; 20a, 21a, 20c), les culbuteurs (22, 23; 22a, 23a) étant articulés à leur seconde extrémité sur une colonne de pression (28, 29; 28a, 29a).

2. Presse à étamper selon la revendication 1, caractérisée en ce que les culbuteurs (22, 23; 22a, 23a) de chaque paire sont disposés les uns à la suite des autres en direction d'avance de la bande.

3. Presse à étamper selon une des revendications 1 ou 2, caractérisée en ce qu'elle comprend deux paires (22, 23; 22a, 23a) de culbuteurs se suivant les une les autres en direction d'avance de la bande.

4. Presse à étamper selon une des revendications précédentes, caractérisée en ce que le dispositif (1, 5, 6, 11a, 12a, 7, 7a, 8, 8a) pour produire un mouvement alternatif est articulé en deux endroits à des emplacements (18, 18a) effectuant des mouvements alternatifs et situés à une extrémité de groupes de bielles (19, 19b; 19a, 19c), ces emplacements étant situés à égale distance d'un plan de symétrie du carter (2) de la machine perpendiculaire à la direction d'avance de la bande.

5. Presse à étamper selon une des revendications précédentes, caractérisée en ce qu'elle comporte deux paires de culbuteurs dont chaque culbuteur (22, 23; 22a, 23a) est articulé sur une colonne de pression correspondante (28, 29; 28a, 29a), de manière à ce que la presse comprenne quatre colonnes de pression (28, 29; 28a, 29a).

6. Presse à étamper selon une des revendications précédentes, caractérisée en ce que les colonnes de pression (28, 29; 28a, 29a) de chaque paire de culbuteurs sont articulées sur un poinçon (32; 32a).

7. Presse à étamper selon une des revendications précédentes, caractérisée en ce que les poinçons (32; 32a) sont espacés dans la direction du plan d'avance (36) de la bande.

8. Presse à étamper selon une des revendications précédentes, caractérisée en ce que chaque poinçon (32; 32a) comporte à proximité d'une extrémité deux colonnes de guidage (35, 35b; 35a, 35c) à distance l'une de l'autre guidées par des unités de guidage (33, 33b; 33a, 33c) fixées au carter de la presse et disposées dans le plan d'avance (36) de la bande.

9. Presse à étamper selon la revendication 8, caractérisée en ce qu'une autre colonne de guidage (37; 37a) située à distance des deux colonnes de guidage (35, 35b; 35a, 35c) est fixée au carter (2) de la presse dans la région de chaque poinçon (32, 32a), cette autre colonne de guidage pénétrant dans une autre unité de guidage (34; 34a) agencée dans le poinçon (32; 32a) et située au-dessus du plan d'avance (36) de la bande, de façon à ce que chaque poinçon (32; 32 a) soit guidé en trois points.

10. Presse à étamper selon une des revendications précédentes, caractérisée en ce que le dispositif (1, 5, 6, 11a, 12a, 7, 7a, 8, 8a) pour produire un mouvement alternatif comporte deux leviers à un seul bras (7, 8; 7a, 8a) réunis à leur premières extrémités avec un dispositif au moyen duquel cette première extrémité est guidée en direction du mouvement alternatif et s'appuyant à leurs secondes extrémités opposées aux premières extrémités sur le carter (2) de la presse, les articulations (18; 18a) de chaque groupe de bielles (19, 19b; 19a, 19c) effectuant un mouvement alternatif étant disposés entre les extrémités des leviers à un seul bras (7, 8; 7a, 8a) qui s'appuient de façon réglable en hauteur sur le carter de la presse à leur autre extrémité par l'intermédiaire de tiges filetées (16; 16a), de manière à ce que la hauteur de la seconde extrémité de chaque levier à un seul bras (7, 8; 7a, 8a) et par conséquent la position en hauteur du poinçon (32, 32a) qui y est réuni, et donc la position en hauteur de chaque poinçon (32, 32a), soit réglable indépendamment ou en synchronisme avec chaque autre poinçon (32, 32a).

11. Presse à étamper selon une des revendications précédentes, caractérisée en ce que la masse totale des colonnes de guidage (35, 35b; 35a, 35c), des poinçons (32, 32a), des colonnes de pression (28, 29; 28a, 29a), et de la partie des culbuteurs (22, 23; 22a, 23a) s'étendant depuis leur articulation sur les colonnes de pression (28, 29; 28a, 29a) jusqu'aux paliers (24, 25; 24a; 25a) des culbuteurs est égale à la masse totale de la partie de chaque culbuteur (22, 23; 22a, 23a) s'étendant depuis son palier (24, 25; 24a, 25a) jusqu'à l'articulation avec les bielles (19, 19b; 19a, 19c), des bielles, des leviers à un seul bras (7, 8; 7a, 8a), des glisseurs (11a, 11b) des bielles (5, 5a) et de leurs goujons (6, 6a, 6b) de l'excentrique (4), des prolongations supérieures (9, 9a) des bielles (5, 5a), des bielles d'accouplement (47, 47a) articulés sur les extrémités supérieures (9, 9a), et des goujons (46, 46a).

12. Presse à étamper selon une des revendications précédentes, caractérisée en ce que le dispositif (1, 5, 6, 11a, 12a, 7, 7a, 8, 8a) pour produire un mouvement alternatif comporte un arbre à excentrique (1) et une unité de bielle (5, 5a) réunie à l'arbre par un palier et comprenant une première extrémité avec un glisseur (11a, 11b) mené dans une coulisse (12a, 12b) et sur lequel sont articulés des leviers à un seul bras (7, 8; 7a, 8a) s'appuyant à leur autre extrémité de façon réglable en hauteur sur le carter (2) de la presse et sur lesquels sont articulés les groupes de bielles correspondants (19, 19a; 19b; 19c), l'unité de bielle (5, 5a) étant articulée à son autre extrémité (9, 9a) diamétralement opposée à la première par rapport à l'arbre à excentrique (1) sur une barre transversale (47, 47a) elle-même articulée à chacune de ses deux extrémités sur un contrepoids (49, 49a) monté sur l'excentrique et destiné à compenser les composantes horizontales de la masse en rotation non-équilibrée de la presse à étamper.

13. Presse à étamper selon une des revendications précédentes, caractérisée en ce que le dispositif (5, 6, 11a, 12a, 7, 7a, 8, 8a) pour transformer le mouvement rotatif de l'arbre excentrique (1) en un mouvement alternatif comporte au moins une bielle (5, 5a) montée sur une partie excentrique (4) de l'arbre excentrique (1) et comportant une extrémité menée dans un guide rectiligne (11, 11a; 12, 12a) comprenant un bloc de guidage (11, 11a) avec un goujon (6, 6a, 6b) sur lequel est articulée, l'extrémité de la bielle (5, 5a), le bloc de guidage (11, 11a) étant réuni à des organes de transmission de force (7, 8, 19, 19b; 7a, 8a, 19a, 19c), eux-mêmes articulés à une extrémité sur une extrémité de culbuteurs (22, 23; 22a, 23a) faisant partie de paires de culbuteurs, ces culbuteurs (22, 23; 22a, 23a) étant montés sur des paliers de culbuteurs (24, 25; 24a, 25a) et présentant une seconde extrémité sur laquelle est articulée une colonne de pression (28, 29; 28a, 29a) réunie à un poinçon (32, 32a) qui est ainsi relié à une paire de culbuteurs correspondante par l'intermédiaire de deux colonnes de pression (28, 29; 28a, 29a).

14. Presse à étamper selon une des revendications précédentes et comportant au moins deux poinçons (32, 32a), caractérisée en ce que chaque poinçon est guidé par trois colonnes de guidage (35, 35b, 37; 35a, 35c, 37a) dont deux (35, 35b; 35a, 35 c) sont rigidement fixées au poinçon (32, 32a) et une (37; 37a) est rigidement réunie au carter (2) de la presse.
